# EUROPÄISCHE PATENTSCHRIFT

(11) **EP 0 745 725 B1**
(45) Veröffentlichungstag und Bekanntmachung des Hinweises auf die Patenterteilung: **26.07.2000**
(21) Anmeldenummer: 96108438.1
(22) Anmeldetag: 28.05.1996
(51) Int. Cl.: D21F 3/02, D21G 1/00

(54) **Walzenpresse**
Roller press
Presse à rouleaux

(30) Priorität: 03.06.1995 DE 19520443
(43) Veröffentlichungstag der Anmeldung: 04.12.1996
(73) Patentinhaber: Voith Sulzer Papiertechnik Patent GmbH, 89522 Heidenheim (DE)
(72) Erfinder: Bentele, Rainer, 88046 Friedrichshafen (DE); Schiel, Christian, 89520 Heidenheim (DE); Stotz, Wolf Gunter, 88214 Ravensburg (DE)

(56) Entgegenhaltungen:
- EP-A- 0 372 178
- DE-A- 2 909 277
- PULP AND PAPER MANUFACTURE, THIRD EDITION, VOLUME 7: 'Paper Machine Operations', 1991, THE JOINT TEXTBOOK COMMITTEE OF THE PAPER INDUSTRY, CANADA * Seite 263 - Seite 264 *

## Beschreibung

Die Erfindung betrifft eine Walzenpresse oder dergleichen, bestehend aus mindestens drei mehrere Preßspalte bildenden Walzen, gemäß den Oberbegriffen der Ansprüche 1, 3 oder 9, wie sie beispielsweise bei der Entwässerung oder Glättung einer Faserstoffbahn Verwendung findet.

Eine derartige Walzenpresse ist beispielsweise aus der WO 93/12289 bekannt.

Bei der aus der WO 93/12289 bekannten Walzenpresse ist als Gegenwalze eine Durchbiegungseinstellwalze vorgesehen.

In "Pulp And Paper Manufacture, Third Edition, Volume 7, Paper Machine Operations", Seiten 263 und 264, Canada, 1991, ist im Zusammenhang mit einer aus zwei Walzen bestehenden Walzenpresse erwähnt, daß zumindest eine der beiden Walzen bombiert sein kann, um für den zwischen diesen beiden Walzen gebildeten einzigen Preßspalt ein gleichförmiges Druckprofil zu erhalten.

Insbesondere wenn die Gegenwalze mit einer dritten nicht durchbiegungsgesteuerten Walze zusammenwirkt, wie dies insbesondere auch, bei der aus der WO 93/12289 bekannten Walzenpresse der Fall ist, kann es Schwierigkeiten bei der Bildung eines möglichst geraden, gleichförmigen Preßspaltes aufgrund der Walzendurchbiegung geben.

Zwar ist es möglich, die Gegenwalze oder die dritte Walze in der Preßebene mit Stützelementen zur Durchbiegungssteuerung des Walzenmantels dieser Walzen zu versehen, jedoch erfordert dies einen erheblichen Aufwand. Außerdem können sich bei den üblichen hydraulischen Stützelementen erhebliche thermische Probleme ergeben, falls die Gegenwalze und/oder die dritte Walze zur Verbesserung des Entwässerungs- oder Glättergebnisses beheizt ist.

Der Erfindung liegt daher die Aufgabe zugrunde, eine Walzenpresse zu schaffen, die auch ohne Durchbiegungssteuerung einen weitestgehend gleichförmigen Preßspalt zwischen der Gegenwalze und zumindest einer weiteren Walze ermöglicht.

Erfindungsgemäß wird die Aufgabe durch die in den Ansprüchen 1, 3 und 9 beschriebenen Vorrichtungen gelöst, wobei die Unteransprüche besondere Ausführungsformen darstellen. In allen Fällen besteht die Walzenpresse oder dergleichen aus mindestens drei mehrere Preßspalte zur Behandlung einer Materialbahn bildenden Walzen, von denen eine Preßwalze aus einem sehr flexiblen, um einen feststehenden Träger rotierbaren Walzenmantel besteht, der über mindestens ein Stützelement auf dem Träger gelagert ist, welches eine konkave, einen breiten Preßspalt mit der zylindrischen Gegenwalze gewährleistende Stützfläche besitzt, wobei die Gegenwalze zumindest mit einer nicht durchbiegungsgesteuerten Walze einen weiteren Preßspalt bildet.

Um dabei nicht nur zwischen der Preßwalze und der Gegenwalze sondern auch zwischen der Gegenwalze und zumindest einer weiteren nicht durchbiegungsgesteuerten Walze einen weitestgehend gleichförmigen Preßspalt zu ermöglichen, bietet die Erfindung drei selbständige, aber auch in Kombination miteinander anwendbare Lösungen. All diesen ist gemeinsam, daß der Walzenmantel der Gegenwalze axial im mittleren Bereich verstärkt zur weiteren Walze hin gebogen ist. Erreicht werden kann dies dadurch, daß sich zum einen der äußere Umfang des Walzenmantels der Gegenwalze von der Walzenmitte ausgehend in axialer Richtung zu den Walzenenden hin verkleinert und/ oder daß die Gegenwalze ebenfalls aus einem um einen feststehenden Träger rotierbaren Walzenmantel besteht, der über mindestens ein Stützelement auf dem Träger gelagert ist.

Im letzten Fall kann, falls die weitere Walze nicht genau gegenüber der Preßwalze angeordnet ist, durch eine geringfügige Neigung der Wirkrichtung des Stützelementes der Gegenwalze um einen Winkel aus der mit der Preßwalze gebildeten Preßebene zu einer mit der Gegenwalze einen weiteren Preßspalt bildenden Walze eine Verformung des Walzenmantels der Gegenwalze erreicht werden. Wegen der im allgemeinen vorhandenen Fixierung der Walzenmantelenden der Gegenwalze, die, wenn überhaupt, lediglich eine Verschiebung des Walzenmantels innerhalb der Preßebene mit der Preßwalze erlaubt, ergibt sich durch die Neigung der Stützelemente eine verstärkte Verformung des Walzenmantels der Gegenwalze im axial mittleren Bereich radial zu der weiteren Walze hin, wobei auf dieser Seite der Preßebene natürlich auch mehrere Walzen angeordnet sein können.

Unabhängig davon, ob das Stützelement der Gegenwalze genau zur Preßwalze hin wirkt bzw. die Wirkrichtungen der einander gegenüberliegenden Stützelemente der Preßwalze und der Gegenwalze miteinander ausgerichtet sind oder das Stützelement der Gegenwalze aus der mit der Preßwalze gebildeten Preßebene geneigt ist, kann, falls die weiteren Walzen in dem dem Preßspalt zwischen der Gegenwalze und der Preßwalze gegenüberliegenden Halbkreisbereich (bezogen auf den Walzenquerschnitt) der Gegenwalze angreifen, eine verstärkte Durchbiegung der Gegenwalze im axial mittleren Bereich zu der weiteren Walze vorzugsweise dadurch erreicht werden, daß die sich gegenüberliegenden Stützelemente der Preßwalze und der Gegenwalze derart ausgelegt und/oder beaufschlagbar sind, daß sich gegenüber der von der Gegenwalze ausgehenden Anpreßkraft eine größere Anpreßkraft der Preßwalze ergibt. Hierbei sind die sich gegenüberliegenden Stützelemente der Preß- und der Gegenwalze vorzugsweise einzeln, gruppenweise oder insgesamt an einer gemeinsamen Fluiddruckleitung angeschlossen, wobei über den Fluiddruck verringernde Vorrichtungen und/ das Größenverhältnis der Stützflächen der sich gegenüberliegenden Stützelemente die gegenüber der von der Gegenwalze ausgehenden Anpreßkraft größere Anpreßkraft der Preßwalze gewährleistet wird. Dies begründet sich darin, daß der Walzenmantel der Gegenwalze an seinen Enden radial unverschiebbar gegenüber dem Träger gelagert ist.

Insbesondere dann, wenn sich der äußere Umfang des Walzenmantels der Gegenwalze, von der Walzenmitte ausgehend, in axialer Richtung zu den Walzenenden hin verkleinert, ist es von Vorteil, wenn sich der Umfang des Walzenmantels der Preßwalze und/oder der mit der Gegenwalze einen weiteren Preßspalt bildenden Walze von der Walzenmitte ausgehend in axialer Richtung zu den Walzenenden hin ebenfalls vorzugsweise im selben Maße verringert. Dies erlaubt es, das Maß der Umfangsverringerung auf ein Minimum zu beschränken, so daß sich die Geschwindigkeitsunterschiede an der Walzenoberfläche, in axialer Richtung gesehen, verringern. Außerdem werden dadurch Geschwindigkeitsunterschiede an der Walzenoberfläche zwischen den entsprechenden Walzen minimiert oder ausgeschlossen.

Falls die Wirkrichtung des Stützelementes aus der Preßebene geneigt ist, sollte der Neigungswinkel zwischen 2 und 15, vorzugsweise zwischen 4 und 8 Grad liegen. Zur Verstärkung der Verformung des Walzenmantels der Gegenwalze im axial mittleren Bereich, d.h. im Bereich der Maschinenmitte ist es außerdem von Vorteil, wenn sich der Winkel, von der Walzenmitte ausgehend, in axialer Richtung zu den Walzenenden hin verändert, insbesondere tendenziell verkleinert.

Nachfolgend soll die Erfindung an einem Ausführungsbeispiel näher erläutert werden. In der beigefügten Zeichnung zeigt:
- Figur 1: einen schematischen Querschnitt durch eine Walzenpresse mit drei Walzen und
- Figur 2: einen schematischen Längsschnitt dieser Walzenpresse einschließlich der Fluidsteuerung.

Die Walzenpresse besteht dabei aus drei ungefähr übereinander angeordneten und in einer nicht dargestellten Stuhlung gelagerten Walzen, die zwei Preßspalte 1 und 15 zur Behandlung einer Materialbahn 2 bilden. Während sich die Preßwalze 3 genau über der Gegenwalze 8 befindet, ist die dritte als Saugwalze ausgebildete Walze 14 zu dieser Preßebene versetzt unterhalb der Gegenwalze 8 angeordnet. Um diese Walzenpresse besonders zur Entwässerung einer Faserstoffbahn geeignet zu machen, verlaufen durch die Preßspalte 1 und 15 neben der Materialbahn 2 Entwässerungsfilze 16 zur Aufnahme des ausgepreßten Wassers.

Die Preßwalze 3 besteht aus einem sehr flexiblen, um einen feststehenden Träger 4 rotierbaren Walzenmantel 5, der über ein hydraulisches Stützelement 6 in Form einer axial verlaufenden Leiste auf dem Träger 4 gelagert ist, wobei das Stützelement 6 eine konkave Stützfläche 7 besitzt. Statt einer auf einem hydraulischen Druckpolster gelagerten Leiste ist es natürlich auch möglich, mehrere Stützelemente 6 zur Anwendung zu bringen. Die Schmierung des Spaltes zwischen der Stützfläche 7 und der inneren Oberfläche des Walzenmantels 5 kann hydrostatisch und/oder hydrodynamisch erfolgen.

Durch die konkave Stützfläche 7 wird ein relativ breiter Preßspalt 1 mit der etwa zylindrischen Gegenwalze 8 gebildet. Diese besteht ebenfalls aus einem um einen feststehenden Träger 10 rotierbaren Walzenmantel 9, der über mehrere Stützelemente 11 auf diesem gelagert ist. Damit sich zwischen der Gegenwalze 8 und der dritten Walze 14 ein möglichst gleichförmiger Preßspalt 15 bildet, verringert sich der äußere Umfang des Walzenmantels 9 der Gegenwalze 8, von der Walzenmitte ausgehend, in axialer Richtung zu den Walzenenden hin, so daß dem Durchhängen der dritten Walze 14 selbst bei großen Walzenbreiten gefolgt werden kann. Um das Maß der Umfangsänderung und damit auch der Geschwindigkeitsveränderung an der Walzenmanteloberfläche entlang der Gegenwalze 8 zu minimieren, verringert sich auch der Umfang des Walzenmantels der dritten Walze 14 zu den Walzenenden hin im selben Maße wie bei der Gegenwalze 8. Damit wird außerdem erreicht, daß es zu keinen Geschwindigkeitsunterschieden an den Walzenmanteloberflächen zwischen der Gegenwalze 8 und der dritten Walze 14 kommt, was sich negativ auf das Behandlungsergebnis der Materialbahn 2 auswirken könnte. Aus demselben Grund verringert sich auch bei der Preßwalze 3 der Umfang des Walzenmantels 5 zu den Walzenenden hin im selben Maße (Umfangsänderung, bezogen auf den Umfang). Die Veränderung des Walzenumfangs kann über eine Veränderung des Innendurchmessers der Walzenmäntel 5, 9 und/oder der Wandstärke dieser Walzenmäntel 5, 9 erreicht werden. Ergänzend oder für sich allein ist es jedoch auch möglich, die Walzenmäntel 5, 9 thermisch von innen, beispielsweise über das Schmierfluid der Stützelemente 6, 11, und/oder außen, beispielsweise induktiv, entsprechend zu beeinflussen und so eine Umfangsveränderung herbeizuführen. Gleiches gilt natürlich für die dritte Walze 14.

Als selbständige oder - wie hier - ergänzende Maßnahme ist die Wirkrichtung der Stützelemente 11 geringfügig um einen Winkel Δ, der zwischen 2 und 15, vorzugsweise 4 und 8 Grad, liegt, aus der mit der Preßwalze 3 gebildeten Preßebene zu der mit der Gegenwalze 8 einen weiteren Preßspalt 15 bildenden Walze 14 geneigt. Da der Walzenmantel 9 der Gegenwalze 8 an den Enden über Lager auf dem Träger 10 fixiert ist, wirkt sich die aus der Neigung der Stützelemente 11 resultierende Verformung des Walzenmantels 9 der Gegenwalze 8 besonders stark im mittleren Bereich aus, so daß sich der Walzenmantel 9 dort stärker zur dritten Walze 14 hin verformt. Dieser Effekt wird noch ausgeprägter, wenn sich der Winkel Δ, von der Walzenmitte ausgehend, in axialer Richtung zu den Walzenenden hin verkleinert. Es kann dabei auch von Vorteil sein, den Winkel A, beispielsweise über eine steuerbare Drehbarkeit des Trägers 10 (mit den dazugehörigen Stützelementen 11) der Gegenwalze 8 variabel zu gestalten, um so Einfluß auf den Grad der Verformung des Walzenmantels 9 der Gegenwalze 8 nehmen zu können.

Die Fluidversorgung der Stützelemente 6 und 11 der Preß- und Gegenwalze 3,8 erfolgt einfach über eine gemeinsame Fluiddruckleitung 12, wobei sich zwischen der Fluiddruckleitung 12 und den Stützelementen 11 der Gegenwalze 8 jeweils eine Drossel befindet. Hierdurch wird ein größerer Anpreßdruck bei der Preßwalze 3 gewährleistet, so daß sich der an den Walzenenden gelagerte Walzenmantel 9 der Gegenwalze 8 im mittleren Bereich nach unten, d.h. zur dritten Walze 14 hin durchbiegt. Auch dies wirkt sich förderlich bei der Bildung eines gleichförmigen zweiten Preßspaltes 15 aus. Die größere Anpreßkraft der Preßwalze 3 bezüglich der Gegenwalze 8 läßt sich aber auch über das Größenverhältnis der Stützflächen 7 der sich gegenüberliegenden Stützelemente 6, 11 beider Walzen erreichen.

## Patentansprüche

1. Walzenpresse, Kalander oder dergleichen, bestehend aus mindestens drei mehrere Preßspalte (1, 15) zur Behandlung einer Materialbahn (2) bildenden Walzen, von denen eine Preßwalze (3) aus einem sehr flexiblen, um einen feststehenden Träger (4) rotierbaren Walzenmantel (5) besteht, der über mindestens ein Stützelement (6) auf dem Träger (4) gelagert ist, welches eine konkave, einen breiten Preßspalt (1) mit einer zylindrischen Gegenwalze (8) gewährleistende Stützfläche (7) besitzt, wobei die Gegenwalze (8) zumindest mit einer nicht durchbiegungsgesteuerten Walze (14) einen weiteren Preßspalt (15) bildet,
dadurch **gekennzeichnet**,
daß sich der äußere Umfang des Walzenmantels (9) der Gegenwalze (8) von der Walzenmitte ausgehend in axialer Richtung zu den Walzenenden hin verkleinert.

2. Walzenpresse nach Anspruch 1,
dadurch **gekennzeichnet**,
daß sich der Umfang des Walzenmantels (5) der Preßwalze (3) und/oder der mit der Gegenwalze (8) einen weiteren Preßspalt (15) bildenden Walze (14) von der Walzenmitte ausgehend in axialer Richtung zu den Walzenenden hin vorzugsweise im selben Maße verringert.

3. Walzenpresse, Kalander oder dergleichen, bestehend aus mindestens drei mehrere Preßspalte (1, 15) zur Behandlung einer Materialbahn (2) bildenden Walzen, von denen eine Preßwalze (3) aus einem sehr flexiblen, um einen feststehenden Träger (4) rotierbaren Walzenmantel (5) besteht, der über mindestens ein Stützelement (6) auf dem Träger (4) gelagert ist, welches eine konkave, einen breiten Preßspalt (1) mit einer zylindrischen Gegenwalze (8) gewährleistende Stützfläche (7) besitzt, wobei die Gegenwalze (8) zumindest mit einer nicht durchbiegungsgesteuerten, nicht genau gegenüber der Preßwalze (3) angeordneten Walze (14) einen weiteren Preßspalt (15) bildet und die Gegenwalze (8) aus einem um einen feststehenden Träger (10) rotierbaren Walzenmantel (9) besteht, der über mindestens ein Stützelement (11) auf dem Träger (10) gelagert ist,
dadurch **gekennzeichnet**,
daß der Walzenmantel (9) der Gegenwalze (8) an seinen Enden gegenüber dem Träger (10) nicht verschiebbar ist und daß die Wirkrichtung des Stützelements (11) geringfügig um einen Winkel (Δ) aus der mit der Preßwalze (3) gebildeten Preßebene zu der mit der Gegenwalze (8) einen weiteren Preßspalt (15) bildenden Walze (14) geneigt ist.

4. Walzenpresse nach Anspruch 3,
dadurch **gekennzeichnet**,
daß sich der äußere Umfang des Walzenmantels (9) der Gegenwalze (8) von der Walzenmitte ausgehend in axialer Richtung zu den Walzenenden hin verkleinert.

5. Walzenpresse nach Anspruch 3 oder 4,
dadurch **gekennzeichnet**,
daß sich der Umfang des Walzenmantels (5) der Preßwalze (3) und/oder der mit der Gegenwalze (8) einen weiteren Preßspalt (15) bildenden Walze (14) von der Walzenmitte ausgehend in axialer Richtung zu den Walzenenden hin vorzugsweise im selben Maße verringert.

6. Walzenpresse nach Anspruch 3 oder 5,
dadurch **gekennzeichnet**,
daß sich der Umfang des Walzenmantels (9) der Gegenwalze (8) in axialer Richtung nicht verändert.

7. Walzenpresse nach einem der Ansprüche 3 bis 6,
dadurch **gekennzeichnet**,
daß der Winkel (Δ) zwischen 2 und 15, vorzugsweise zwischen 4 und 8 Grad liegt.

8. Walzenpresse nach einem der Ansprüche 3 bis 7,
dadurch **gekennzeichnet**,
daß sich der Winkel (Δ) von der Walzenmitte ausgehend in axialer Richtung zu den Walzenenden hin verändert.

9. Walzenpresse, Kalander oder dergleichen, bestehend aus mindestens drei mehrere Preßspalte (1, 15) zur Behandlung einer Materialbahn (2) bildenden Walzen, von denen eine Preßwalze (3) aus einem flexiblen, um einen feststehenden Träger (4) rotierbaren Walzenmantel (5) besteht, der über mindestens ein Stützelement (6) auf dem Träger (4) gelagert ist, welches eine konkave, einen breiten Preßspalt mit einer zylindrischen Gegenwalze (8) gewährleistende Stützfläche (7) besitzt, wobei die Gegenwalze (8) zumindest mit einer nicht durchbiegungsgesteuerten Walze (14) einen weiteren Preßspalt (15) bildet, der in dem dem Preßspalt (1) zwischen der Gegenwalze (8) und der Preßwalze (3) gegenüberliegenden Halbkreisbereich der Gegenwalze (8) bezogen auf den Walzenquerschnitt der Gegenwalze (8) gebildet ist, die Gegenwalze (8) aus einem um einen feststehenden Träger (10) rotierbaren Walzenmantel (9) besteht, der über mindestens ein Stützelement (11) auf dem Träger (10) gelagert ist, und wobei die Stützelemente (6, 11) der Preßwalze (3) und der Gegenwalze (8) einander gegenüberliegen,
dadurch **gekennzeichnet**,
daß der Walzenmantel (9) der Gegenwalze (8) an seinen Enden gegenüber dem Träger (10) nicht verschiebbar ist und daß die Stützelemente (6, 11) der Preßwalze (3) und der Gegenwalze (8) derart ausgelegt und/oder beaufschlagbar sind, daß sich gegenüber der von der Gegenwalze (8) ausgehenden Anpreßkraft eine größere Anpreßkraft der Preßwalze (3) ergibt.

10. Walzenpresse nach Anspruch 9,
dadurch **gekennzeichnet**,
daß sich der äußere Umfang des Walzenmantels (9) der Gegenwalze (8) von der Walzenmitte ausgehend in axialer Richtung zu den Walzenenden hin verkleinert.

11. Walzenpresse nach Anspruch 9 oder 10,
dadurch **gekennzeichnet**,
daß sich der Umfang des Walzenmantels (5) der Preßwalze (3) und/oder der mit der Gegenwalze (8) einen weiteren Preßspalt bildenden Walze (14) von der Walzenmitte ausgehend in axialer Richtung zu den Walzenenden hin vorzugsweise im selben Maße verringert.

12. Walzenpresse nach Anspruch 9 oder 11,
dadurch **gekennzeichnet**,
daß sich der Umfang des Walzenmantels (9) der Gegenwalze (8) in axialer Richtung nicht verändert.

13. Walzenpresse nach einem der Ansprüche 9 bis 12,
dadurch **gekennzeichnet**,
daß die Wirkrichtung des Stützelements (11) geringfügig um einen Winkel (Δ) aus der mit der Preßwalze (3) gebildeten Preßebene zu der mit der Gegenwalze (8) einen weiteren Preßspalt (15) bildenden Walze (14) geneigt ist.

14. Walzenpresse nach Anspruch 13,
dadurch **gekennzeichnet**,
daß der Winkel (Δ) zwischen 2 und 15, vorzugsweise zwischen 4 und 8 Grad liegt.

15. Walzenpresse nach Anspruch 13 oder 14,
dadurch **gekennzeichnet,**
daß sich der Winkel (Δ) von der Walzenmitte ausgehend in axialer Richtung zu den Walzenenden hin verändert.

16. Walzenpresse nach einem der Ansprüche 9 bis 15,
dadurch **gekennzeichnet,**
daß die sich gegenüberliegenden Stützelemente (6, 11) der Preßwalze (3) und der Gegenwalze (8) einzeln, gruppenweise oder insgesamt an einer gemeinsamen Fluiddruckleitung (12) angeschlossen sind, wobei über den Fluiddruck verringernde Vorrichtungen (13) und/oder das Größenverhältnis der Stützflächen (7) der sich gegenüberliegenden Stützelemente (6, 11) die gegenüber der von der Gegenwalze (8) ausgehenden Anpreßkraft größere Anpreßkraft der Preßwalze (3) gewährleistet ist.

17. Walzenpresse nach einem der Ansprüche 9 bis 12 und 16,
dadurch **gekennzeichnet,**
daß die Wirkrichtungen der einander gegenüberliegenden Stützelemente (6, 11) der Preßwalze (3) und der Gegenwalze (8) zumindest im wesentlichen miteinander ausgerichtet sind.

## Claims

1. Roll press, calender or the like, consisting of at least three rolls which form a plurality of press gaps (1, 15) for the treatment of a material web (2), of which one press roll (3) consists of a very flexible roll jacket (5) rotatable about a stationary carrier (4) and supported on the carrier (4) by at least one support element (6), the support element having a concave support surface (7) which ensures a broad press gap (1) with one cylindrical counter roll (8), wherein the counter roll (8) forms at least one further press gap (15) with a roll (14) without deflection control, characterised in that the outer periphery of the roll jacket (9) of the counter roll (8) becomes smaller in the axial direction towards the end of the rolls, starting from the middle of the roll.

2. Roll press in accordance with claim 1, characterised in that the periphery of the roll jacket (5) of the press roll (3) and/or of the roll (14), which forms a further press gap (15) with the counter roll (8), reduces in the axial direction to the roll ends, starting from the roll middle, preferably to the same degree.

3. Roll press, calender or the like, consisting of at least three rolls which form a plurality of press gaps (1, 15) for the treatment of a material web (2), of which one press roll (3) consists of a very flexible roll jacket (5) rotatable about a stationary carrier (4) and supported on the carrier (4) by at least one support element (6), the support element having a concave support surface (7) which ensures a broad press gap (1) with a cylindrical counter roll (8), wherein the counter roll (8) forms a further press gap (15), at least with one roll (14) without deflection control, which is not arranged precisely opposite to the press roll (3) and wherein the counter roll (8) consists of a roll jacket (9) rotatable about a stationary carrier (10), which is supported on the carrier by at least one support element (11), characterized in that the roll jacket (9) is non-displaceably mounted at its ends relative to the carrier (10), in that the direction of action of the support element (11) is slightly inclined by an angle (Δ) out of the pressing plane formed with the press roll (3) towards the roll (14) which forms a further press gap (15) with the counter roll (8).

4. Roll press in accordance with claim 3, characterised in that the outer periphery of the roll jacket (9) of the counter roll (8) reduces in the axial direction towards the roll ends starting from the roll middle.

5. Roll press in accordance with claim 3 or claim 4, characterised in that the periphery of the roll jacket (5) of the press roll (3), and/or of the roll (14), which forms a further press gap (15) with the counter roll (8), reduces in the axial direction towards the roll ends, starting from the roll middle, preferably to the same degree.

6. Roll press in accordance with claim 3 or claim 5, characterised in that the periphery of the roll jacket (9) of the counter roll (8) does not change in the axial direction.

7. Roll press in accordance with one of the claims 3 to 6, characterised in that the angle (Δ) lies between 2° and 15°, preferably between 4° and 8°.

8. Roll press in accordance with one of the claims 3 to 7, characterised in that the angle (Δ) reduces in the axial direction towards the roll ends starting from the roll middle.

9. Roll press, calender or the like, consisting of at least three rolls which form a plurality of press gaps (1, 15) for the treatment of a material web (2), of which one press roll (3) consists of a very flexible roll jacket (5) rotatable about a stationary carrier (4) and supported on the carrier (4) by at least one support element (6), the support element having a concave support surface (7) which ensures a broad press gap (1) with a cylindrical counter roll (8), wherein the counter roll (8) forms a further press gap (15), at least with one roll (14) without deflection control, wherein the further press gap (15) is formed in the semi-circular region of the counter roll (8), relative to the roll cross-section of the counter roll (8) lying opposite to the press gap (1) between the counter roll (8) and the press roll (3), wherein the counter roll (8) consists of a roll jacket (9) rotatable about the stationary carrier (10), and supported on the carrier (10) via at least one support element (11); and wherein the support elements (6, 11) of the press roll (3) and of the counter roll (8) lie opposite to one another, characterized in that the roll jacket (9) of the counter roll (8) is non-displaceably mounted at its ends relative to the carrier (10) and in that the support elements (6, 11) of the press roll (3) and of the counter roll (8) are so laid out and/or loadable that a greater pressing force of the press roll (3) results relative to the contact pressing force which originates from the counter roll (8).

10. Roll press in accordance with claim 9, characterised in that the outer periphery of the roll jacket (9) of the counter roll (8) reduces in the axial direction towards the roll ends starting from the roll middle.

11. Roll press in accordance with claim 9 or claim 10, characterised in that the periphery of the roll jacket (5) of the press roll (3), and/or of the roll (14), which forms a further press gap with the counter roll (8), reduces in the axial direction towards the roll ends, starting from the roll middle, preferably to the same degree.

12. Roll press in accordance with claim 9 or claim 11, characterised in that the circumference of the roll jacket (9) of the counter roll (8) does not change in the axial direction.

13. Roll press in accordance with one of the claims 9 to 12, characterised in that the direction of action of the support element (11) is inclined fractionally by an angle (Δ) out of the press plane formed with the press roll (3) towards the roll (14), which forms a further press gap (15) with the counter roll (8).

14. Roll press in accordance with claim 13, characterised in that the angle (Δ) lies between 2° and 15°, preferably between 4° and 8°.

15. Roll press in accordance with claim 13 or claim 14, characterised in that the angle (Δ) changes in the axial direction towards the roll ends, starting from the roll middle.

16. Roll press in accordance with one of the claims 9 to 15, characterised in that the oppositely disposed support elements (6, 11) of the press roll (3) and of the counter roll (8) are connected individually, groupwise or as a whole to a common fluid-pressure line (12), wherein, via devices (13) which reduce the fluid pressure and/or via the size-ratio of the support surfaces (7) of the oppositely disposed support elements (6, 11), a greater contact pressure force of the press roll (3) is ensured relative to the contact pressure force originating from the counter roll (8).

17. Roll press in accordance with one of the claims 9 to 12 and 16, characterised in that the directions of action of the oppositely disposed support elements (6, 11) of the press roll (3) and of the counter roll (8) are at least substantially aligned with one another.

## Revendications

1. Presse à rouleaux, calandre ou similaire, se composant d'au moins trois rouleaux formant plusieurs lignes de contact (1, 15) pour le traitement d'une bande de matériau (2), dont un rouleau presseur (3) se compose d'une enveloppe de rouleau (5) très flexible pouvant tourner autour d'un support fixe (4), qui est montée sur au moins un élément d'appui (6) sur le support (4), lequel possède une face d'appui concave (7) assurant une large ligne de contact (1) avec un rouleau conjugué cylindrique (8), le rouleau conjugué (8) formant une autre ligne de contact (15) au moins avec un rouleau (14) non commandé en flexion, caractérisée en ce que la périphérie extérieure de l'enveloppe de rouleau (9) du rouleau conjugué (8) se rétrécit depuis le centre du rouleau en allant en direction axiale vers les extrémités du rouleau.

2. Presse à rouleaux selon la revendication 1, caractérisée en ce que la périphérie extérieure de l'enveloppe de rouleau (5) du rouleau presseur (3) et/ou du rouleau (14) formant avec le rouleau conjugué (8) une autre ligne de contact (15) se rétrécit de préférence dans une même mesure depuis le centre du rouleau en allant en direction axiale vers les extrémités du rouleau.

3. Presse à rouleaux, calandre ou similaire, se composant d'au moins trois rouleaux formant plusieurs lignes de contact (1, 15) pour le traitement d'une bande de matériau (2), dont un rouleau presseur (3) se compose d'une enveloppe de rouleau (5) très flexible pouvant tourner autour d'un support fixe (4), qui est montée sur au moins un élément d'appui (6) sur le support (4), lequel possède une face d'appui concave (7) assurant une large ligne de contact (1) avec un rouleau conjugué cylindrique (8), le rouleau conjugué (8) formant une autre ligne de contact (15) au moins avec un rouleau (14) non commandé en flexion, n'étant pas disposé exactement en face du rouleau presseur (3), et le rouleau conjugué (8) se composant d'une enveloppe de rouleau (9) pouvant tourner autour d'un support fixe (10), qui est montée sur au moins un élément d'appui (11) sur le support (10), caractérisée en ce que l'enveloppe de rouleau (9) du rouleau conjugué (8) n'est pas déplaçable à ses extrémités par rapport au support (10), et en ce que la direction d'action de l'élément d'appui (11) est légèrement inclinée d'un angle (Δ) entre le plan de pression formé par le rouleau presseur (3) et le rouleau (14) formant avec le rouleau conjugué (8) une autre ligne de contact (15).

4. Presse à rouleaux selon la revendication 3, caractérisée en ce que la périphérie extérieure de l'enveloppe de rouleau (9) du rouleau conjugué (8) se rétrécit depuis le centre du rouleau en allant en direction axiale vers les extrémités du rouleau.

5. Presse à rouleaux selon la revendication 3 ou 4, caractérisée en ce que la périphérie de l'enveloppe de rouleau (5) du rouleau presseur (3) et/ou du rouleau (14) formant avec le rouleau conjugué (8) une autre ligne de contact (15) se rétrécit de préférence dans une même mesure depuis le centre du rouleau en allant en direction axiale vers les extrémités du rouleau.

6. Presse à rouleaux selon la revendication 3 ou 5, caractérisée en ce que la périphérie de l'enveloppe de rouleau (9) du rouleau conjugué (8) ne varie pas en direction axiale.

7. Presse à rouleaux selon l'une quelconque des revendications 3 à 6, caractérisée en ce que l'angle (Δ) est compris entre 2 et 15, de préférence entre 4 et 8 degrés.

8. Presse à rouleaux selon l'une quelconque des revendications 3 à 7, caractérisée en ce que l'angle (Δ) varie depuis le centre du rouleau en allant en direction axiale vers les extrémités du rouleau.

9. Presse à rouleaux, calandre ou similaire, se composant d'au moins trois rouleaux formant plusieurs lignes de contact (1, 15) pour le traitement d'une bande de matériau (2), dont un rouleau presseur (3) se compose d'une enveloppe de rouleau (5) flexible pouvant tourner autour d'un support fixe (4), qui est montée sur au moins un élément d'appui (6) sur le support (4), lequel possède une face d'appui concave (7) assurant une large ligne de contact avec un rouleau conjugué cylindrique (8), le rouleau conjugué (8) formant une autre ligne de contact (15) au moins avec un rouleau (14) non commandé en flexion, qui est formée dans la zone semi-circulaire du rouleau conjugué (8) opposée à la ligne de contact (1) entre le rouleau conjugué (8) et le rouleau presseur (3), par rapport à la section transversale de rouleau du rouleau conjugué (8), le rouleau conjugué (8) se composant d'une enveloppe de rouleau (9) pouvant tourner autour d'un support fixe (10), qui est montée sur au moins un élément d'appui (11) sur le support (10), et les éléments d'appui (6, 11) du rouleau presseur (3) et du rouleau conjugué (8) étant en regard, caractérisée en ce que l'enveloppe de rouleau (9) du rouleau conjugué (8) n'est pas déplaçable à ses extrémités par rapport au support (10) et en ce que les éléments d'appui (6, 11) du rouleau presseur (3) et du rouleau conjugué (8) sont conçus et/ou peuvent être sollicités de telle sorte qu'il résulte une plus grande force de pression du rouleau presseur (3) par rapport à la force de pression provenant du rouleau conjugué (8).

10. Presse à rouleaux selon la revendication 9, caractérisée en ce que la périphérie extérieure de l'enveloppe de rouleau (9) du rouleau conjugué (8) se rétrécit depuis le centre du rouleau en allant dans la direction axiale vers les extrémités du rouleau.

11. Presse à rouleaux selon la revendication 9 ou 10, caractérisée en ce que la périphérie de l'enveloppe de rouleau (5) du rouleau presseur (3) et/ou du rouleau (14) formant une autre ligne de contact avec le rouleau conjugué (8) se rétrécit de préférence dans une même mesure depuis le centre du rouleau en allant dans la direction axiale vers les extrémités du rouleau.

12. Presse à rouleaux selon la revendication 9 ou 11, caractérisée en ce que la périphérie de l'enveloppe de rouleau (9) du rouleau conjugué (8) ne varie pas en direction axiale.

13. Presse à rouleaux selon l'une quelconque des revendications 9 à 12, caractérisée en ce que la direction d'action de l'élément d'appui (11) est légèrement inclinée d'un angle (Δ) entre le plan de pression formé par le rouleau presseur (3) et le rouleau (14) formant avec le rouleau conjugué (8) une autre ligne de contact (15).

14. Presse à rouleaux selon la revendication 13, caractérisée en ce que l'angle (Δ) est compris entre 2 et 15, de préférence entre 4 et 8 degrés.

15. Presse à rouleaux selon la revendication 13 ou 14, caractérisée en ce que l'angle (Δ) varie depuis le centre du rouleau en allant en direction axiale vers les extrémités du rouleau.

16. Presse à rouleaux selon l'une quelconque des revendications 9 à 15, caractérisée en ce que les éléments d'appui en regard (6, 11) du rouleau presseur (3) et du rouleau conjugué (8) sont raccordés individuellement, en groupe ou tous ensemble à une conduite de pression de fluide commune (12), et dans laquelle la force de pression du rouleau presseur (3) plus importante que la force de pression provenant du rouleau conjugué (8) est garantie par des dispositifs (13) réduisant la pression de fluide et/ou par le rapport de grandeur des faces d'appui (7) des éléments d'appui (6, 11) en regard.

17. Presse à rouleaux selon l'une quelconque des revendications 9 à 12 et 16, caractérisée en ce que les directions d'action des éléments d'appui (6, 11) en regard du rouleau presseur (3) et du rouleau conjugué (8) sont au moins essentiellement alignées les unes avec les autres.
